# FASCICULE DE BREVET EUROPEEN

(11) **EP 2 627 963 B1**
(45) Date de publication et mention de la délivrance du brevet: **11.03.2015**
(21) Numéro de dépôt: 11764757.8
(22) Date de dépôt: 06.10.2011
(51) Int. Cl.: F41A 5/16

(54) **PISTOLET SEMI-AUTOMATIQUE A CANON COULISSANT**
HALBAUTOMATISCHE PISTOLE MIT SCHIEBELAUF
SEMI-AUTOMATIC PISTOL WITH SLIDING BARREL

(30) Priorité: 13.10.2010 FR 1058336
(43) Date de publication de la demande: 21.08.2013
(73) Titulaire: Plaxats Oller, Salvador, 29780 Nerja, Malaga (ES)
(72) Inventeur: Plaxats Oller, Salvador, 29780 Nerja, Malaga (ES)
(74) Mandataire: Curell Suñol S.L.P.
(86) Numéro de dépôt international: PCT/EP2011/067505
(87) Numéro de publication internationale: WO 2012/049072

(56) Documents cités:
- DE-C- 518 372
- GB-A- 493 556
- US-A- 663 955
- US-A- 663 956
- US-A- 1 376 456
- US-A- 5 939 659

## Description

La présente invention concerne un pistolet semi-automatique à canon coulissant.

Un pistolet est défini comme étant semi-automatique du fait qu'il est pourvu d'un chargeur à partir duquel une nouvelle cartouche est automatiquement chargée après chaque tir, alors qu'il demande une nouvelle pression sur la détente pour la mise à feu de chaque cartouche jusqu'à l'épuisement du chargeur.

Un pistolet semi-automatique classique comporte une carcasse dans laquelle est déposé un canon. L'extrémité arrière du canon forme une chambre de tir ou de combustion associée à une cavité de réception d'une cartouche présentant une ouverture dirigée vers le bas pour recevoir un chargeur, et une ouverture latérale associée à un mécanisme d'extraction et d'éjection de la douille de la cartouche après le tir.

La partie supérieure de la carcasse d'un pistolet classique est couverte par une culasse montée coulissante en s'étendant sur le canon qui est relié à la carcasse. La culasse comporte un percuteur associé à un marteau ou chien monté basculant à l'arrière du pistolet. Le percuteur présente la forme d'une aiguille montée axialement déplaçable dans la culasse pour transmettre la percussion du chien à une cartouche logée dans la chambre de tir à l'extrémité arrière du canon.

Lors du tir, la culasse est projetée en arrière par les gaz de combustion créant une pression importante dans le canon. Un ressort récupérateur comprimé lors du recul de la culasse ramène ensuite celle-ci dans sa position de départ suite à l'extraction et l'éjection de la douille, ce qui permet de faire monter une nouvelle cartouche dans la cavité de réception pour ensuite être déplacée axialement en passant sur une rampe pour venir se loger dans la chambre du canon.

Par rapport aux pistolets classiques, un des avantages d'un pistolet semi-automatique à canon coulissant réside dans le fait qu'il permet, pour une longueur hors tout donnée, de loger un canon d'une longueur sensiblement augmentée par rapport à celle du canon d'un pistolet classique. Un canon plus long apporte une précision améliorée. Un pistolet de ce genre peut ainsi être plus compact pour la même longueur du canon.

Un pistolet semi-automatique à canon coulissant est connu de la publication US1376456. Cependant, le pistolet y décrit comporte un grand nombre de pièces compliqués à fabriquer et à mettre en oeuvre. Le guidage du canon sur la carcasse n'est pas non plus optimale puisqu'il est effectué d'un seul côté du canon.

La publication US 663 956 décrit un autre pistolet semi-automatique à canon coulissant, pistolet qui forme un point de départ pour la présente invention.

Un but de l'invention est de simplifier la construction du pistolet par la réduction du nombre de pièces nécessaires au bon fonctionnement du pistolet, ce qui entraîne également un coût de fabrication sensiblement réduit. Cela concerne en particulier le mécanisme de réarmement et de retenue du chien dans sa position année qui grâce à l'invention est rendu extrêmement fiable.

L'objet de l'invention est pistolet semi-automatique comportant une carcasse dans laquelle est déposé un canon dont la chambre de tir est associée à une cavité de réception d'une cartouche, ladite cavité de réception étant pourvue d'une ouverture dirigée vers le bas pour communiquer avec un chargeur, et d'une ouverture latérale d'éjection associée à un mécanisme pour l'extraction et l'éjection de la douille après le tir, le pistolet comprenant en outre un mécanisme de mise à feu comprenant un chien monté basculant à l'arrière du pistolet et apte à initier la mise à feu d'une cartouche dans la chambre de tir, et une détente solidaire d'un bras d'actionnement agissant sur des moyens d'armement et de retenue du chien en position armée, dans lequel le canon est monté axialement coulissant entre une position avancée vers laquelle il est entraîné par la friction de la balle au moment du tir d'une cartouche, et une position reculée vers laquelle il est repoussé par un ressort récupérateur jusqu'à venir chambrer une nouvelle cartouche, lesdits moyens d'armement et de retenue du chien comportant une biellette qui à son extrémité arrière est reliée au chien par une articulation, caractérisé par le fait que la biellette est actionnée par l'intermédiaire d'un levier monté pivotant dans la carcasse, ledit levier présentant une extrémité haute actionnée par le canon lors du déplacement de celui-ci vers sa position avancée pour faire pivoter ledit levier, et une extrémité basse formant came agissant, lors du pivotement dudit levier, sur ladite biellette en la poussant en arrière de manière à réarmer le chien.

Selon d'autres caractéristiques de l'invention :
- le canon agit sur ladite extrémité haute dudit levier pivotant par une saillie prévue à son extrémité arrière qui vient frapper contre ledit levier pivotant de manière à le faire basculer vers l'avant ;
- ladite biellette est pourvue d'une fente de guidage en L dont la grande branche s'étend horizontalement et la petite branche verticalement vers le haut, un pion de guidage porté par la carcasse s'étendant dans ladite fente de guidage en L de manière à permettre à la biellette d'effectuer un mouvement de translation en arrière afin d'armer le chien tout en étant soumise à l'effet de l'action d'un ressort qui la sollicite vers le bas de sorte que ledit pion soit logé dans ladite petite branche pour retenir ladite biellette dans une position d'armement du chien ;
- ladite biellette peut être libérée à partir de ladite position d'armement par un bec formant came prévu à l'extrémité arrière du bras d'actionnement et qui est apte à venir par en-dessous en appui sur la biellette de manière à la pousser vers le haut ;

- ledit bras d'actionnement porte un organe élastique faisant saillie vers le haut et venant lors du basculement de celui-ci en butée contre un ergot prévu sur ladite biellette de manière à former ensemble un arrêt souple ;
- ledit organe élastique est un ressort à fil ;
- une paroi arrière de la cavité de réception d'une cartouche est pourvue d'un orifice centré sur la chambre de tir et permettant au chien de venir percuter une cartouche dans la chambre de tir directement par ledit orifice;
- l'extrémité de percussion du chien présente une forme globalement conique complémentaire de la forme intérieure dudit orifice;
- le canon coulisse dans un évidement cylindrique formé dans la carcasse en étant guidé par un collet prévu sur la périphérie du canon et par un embout à trou central de guidage disposé à l'extrémité avant du pistolet;
- le ressort récupérateur est un ressort hélicoïdal disposé dans un interstice annulaire formé entre ledit évidement cylindrique et le canon en prenant appui d'un côté sur ledit collet du canon et d'autre côté sur ledit embout;
- le mécanisme pour l'extraction et l'éjection de la douille après le tir comprend une lame d'éjection disposée en regard de l'ouverture d'éjection et dont l'une des extrémités est relié au canon et l'autre extrémité présente une boucle élastique s'étendant radialement et apte à être comprimée par la cartouche lors de la montée de celle-ci dans la cavité de réception de la cartouche;
- la lame d'éjection présente au moins une fente de guidage longitudinal recevant un pion de guidage de manière à limiter son déplacement axial vers une position d'éjection;
- pour centrer la cartouche lors de sa montée dans la cavité de réception, la paroi arrière de celle-ci est pourvue d'un premier ergot disposé de manière à former une butée supérieure, et d'un deuxième ergot disposé de manière à former une butée latérale;
- ledit deuxième ergot est pourvu d'une saillie apte à venir se placer derrière un bourrelet de la cartouche de manière à former un organe d'extraction de la douille après le tir;
- le chargeur est à son extrémité haute fermé par un organe de fermeture rotatif présentant la forme d'un étrier dont deux branches parallèles sont montrées pivotant sur l'extrémité haute du chargeur ;
- l'une des branches de l'étrier porte une patte dirigée vers le bas pour pénétrer dans une fente de guidage prévue à l'extrémité haute du chargeur, et est apte à coopérer avec un organe élastique prévue dans l'évidement de réception du chargeur afin de faire pivoter l'organe de fermeture rotatif vers sa position ouverte ;
- un organe de butée sous forme d'une tige est monté coulissant vers le haut et vers le bas pour faire saillie dans la cavité de réception lorsqu'il est dans une position haute, de manière à empêcher le canon de revenir jusqu'à sa position reculée afin que l'ouverture d'éjection reste ouverte vers la cavité de réception; et
- la tige formant butée est disposée devant le chargeur et comporte à son extrémité haute un crochet faisant saillie dans une fente du chargeur pour coopérer avec une plaque d'élévation des cartouches afin de déplacer la tige vers le haut suite au tir de la dernière cartouche dans le chargeur.

D'autres caractéristiques et avantages de l'invention ressortiront de la description qui va suivre d'un mode de réalisation non limitatif de l'invention, en référence aux figures annexées dans lesquelles :
- la figure 1 est coupe longitudinale d'un pistolet selon l'invention dans sa position de repos, sans cartouche,
- la figure 2a est une vue latérale d'une lame d'éjection selon l'invention,
- la figure 2b est une vue schématique d'extrémité montrant la douille d'une cartouche en appui contre la lame d'éjection de la figure 2a qui est disposée en regard d'un ergot d'extraction de la douille,
- la figure 3 montre la détente associée à un bras d'actionnement du mécanisme de mise à feu,
- la figure 4 montre à gauche le chien relié à une biellette formant un organe d'armement et de retenue du chien dans sa position armée et à droite un levier pivotant de réarmement automatique du chien en agissant sur la biellette,
- les figures 5 à 7 sont des coupes longitudinales schématiques illustrant le fonctionnement du pistolet selon l'invention, la figure 5 montre l'armement, la figure 6 montre le chien armé prêt à percuter une cartouche dans la chambre de tir, et la figure 7 montre la percussion et l'éjection de la balle,
- les figures 8 à 11 sont des vues en coupe montrant les détails d'un chargeur selon l'invention,
- la figure 12 est une vue en coupe longitudinale illustrant le fonctionnement d'une butée arrêtant le retour du canon lorsque le chargeur est vide,
- la figure 13 est une vue en coupe montrant un chargeur en place dans la crosse du pistolet,
- la figure 14 est une vue en perspective montrant l'emplacement d'organes de commande de dispositifs de sécurité,
- la figure 15A est une vue de dessus d'un chargeur montrant un organe de fermeture rotatif dans sa position fermé, et
- la figure 15B est une vue de dessus d'un chargeur montrant un organe de fermeture rotatif dans sa position ouverte.

Dans les figures, les éléments identiques ou équivalents porteront les mêmes signes de référence.

Dans la coupe longitudinale du pistolet de la figure 1, les éléments essentiels sont montrés dans leur position de repos dans la carcasse 1, avant utilisation du pistolet.

La carcasse 1 est composée d'une crosse 2 inclinée en arrière et d'une partie supérieure 3 d'extension horizontale dans laquelle est déposé un canon 4. L'extrémité arrière du canon 4 constitue une chambre de tir ou de combustion 5 qui est associée à une cavité de réception 6 d'une cartouche 7 (non représentée sur la figure 1). La cavité 6 est pourvue d'une ouverture 8 dirigée vers le bas pour communiquer avec un chargeur 9 (illustré aux figures 8 à 13) et d'une ouverture latérale d'éjection 8' (voir figure 13) associée à un mécanisme pour l'extraction et l'éjection de la douille 7" après le tir. Ce mécanisme sera expliqué en détail plus loin.

Le pistolet comprend également un mécanisme de mise à feu comprenant une détente 10 reliée à des moyens d'armement et de retenue d'un chien 11 monté basculant sur un axe 11' à l'arrière du pistolet. Un ressort 12 est disposé de manière à appuyer sur l'extrémité basse du chien 11 pour le solliciter vers la position montrée à la figure 1.

Pour viser avant le tir, le pistolet est de manière classique également pourvu d'un cran de mire 13 placé en arrière et d'un guidon 14 placé en avant sur la face supérieure du pistolet.

La détente 10 est solidaire d'un bras d'actionnement 15. L'ensemble détente-bras d'actionnement est monté basculant autour d'un axe 16 qui s'étend dans un trou oblong 17 dans l'ensemble. Le bras d'actionnement 15 est sollicité vers le bas par un ressort en épingle 18 disposé au-dessus du bras d'actionnement 15 dont l'une des extrémités est en appui contre la face supérieure du bras d'actionnement et l'autre extrémité est en appui contre la carcasse 1.

Le bras d'actionnement 15 agit sur un organe d'armement et de retenue du chien en position armée, généralement appelé gâchette. Cet organe est dans l'exemple illustré constitué d'une biellette 19 qui à son extrémité arrière est directement reliée au chien 11 par une articulation 20. La biellette est pourvue d'une fente de guidage en L 21 dont la grande branche 21' s'étend horizontalement et la petite branche 21" s'étend verticalement vers le haut (voir figure 4). Un pion de guidage 22 porté par la carcasse 1 s'étend dans la fente de guidage en L 21 de manière à permettre à la biellette 19 d'effectuer un mouvement de translation en arrière afin d'armer le chien 11.

A la fin de ce mouvement de translation en arrière, la biellette 19 peut être légèrement déplacée vers le bas sous l'effet de l'action d'un ressort de pression 23 de sorte que le pion de guidage 22 soit logé dans la petite branche 21" de la fente de guidage 21 de manière à retenir la biellette 19 pour bloquer le chien 11 dans sa position armée.

L'une des extrémités du ressort de pression 23 est en appui contre la surface supérieure de la partie arrière de la biellette 19 pour la solliciter vers le bas afin de maintenir le pion 22 dans la petite branche dans sa position haute de blocage (voir figure 1).

Pour repousser la biellette vers le haut de manière à faire entrer le pion 22 dans la branche longue de la fente de guidage en L 21, le bras d'actionnement 15 est à son extrémité arrière pourvu d'un bec formant une came 24 destinée à venir appuyer sur un ergot 25 prévu sur un bord inférieur de la biellette 19 lorsque l'extrémité arrière du bras d'actionnement 15 est basculée vers le haut suite à une pression sur la détente 10. La biellette 19 est ainsi libérée de sa position de retenue du chien 11 et se déplace vers l'avant afin de permettre au chien de basculer pour déclencher le tir.

Le bras d'actionnement 15 est en outre à proximité de la came 24 pourvu d'une rainure 26 dans laquelle est logé un organe élastique sous forme d'un ressort à fil 27 venant lors du basculement du bras d'actionnement 15 en butée contre un ergot 28 disposé en haut sur la biellette 19, au-dessus de la fente en L 21. Ce ressort 27 forme ainsi avec l'ergot 28 un arrêt souple.

Le canon 4 est monté axialement coulissant pour être déplacé entre une position avancée vers laquelle il est entraîné par la friction de la balle 7' au moment du tir d'une cartouche 7, et une position reculée vers laquelle il est repoussé par un ressort récupérateur 29 qui est comprimé par le canon 4 lors de son déplacement vers la position avancée. Le canon 4 recule jusqu'à venir chambrer une nouvelle cartouche 7 qui est préalablement montée du chargeur dans la cavité de réception 6 lors du déplacement du canon 4 vers sa position avancée.

Lors de son déplacement vers la position reculée, le canon 4 est en effet repoussé jusqu'à venir en appui contre une paroi arrière 30 de la cavité de réception 6 et la nouvelle cartouche 7 est ainsi automatiquement placée dans la chambre de tir 5 du canon 4, sans qu'il soit nécessaire de la déplacer longitudinalement, comme cela est le cas dans les pistolets classiques. Plus précisément, la cartouche 7 monte toujours parallèlement à l'axe A-A du canon 4 et elle est également stockée parallèlement à cet axe dans le chargeur.

Dans un pistolet classique à canon fixe, les cartouches sont au contraire stockées inclinées dans le chargeur afin de faciliter leur passage sur une rampe pour être déplacées longitudinalement vers la chambre de tir. Un des avantages du pistolet à canon coulissant est que le déplacement longitudinal de la cartouche vers la chambre de tir est supprimé, et par conséquent, aucune rampe n'est nécessaire, ce qui exclue le risque d'un coincement de la cartouche pendant un tel déplacement dans le sens longitudinal.

Le canon 4 peut reculer jusqu'à la paroi arrière de la cavité de réception 6 de la cartouche 7, et par conséquent, il est possible de déposer dans la carcasse 1 un canon 4 qui présente une longueur sensiblement augmentée par rapport à la longueur d'un canon dans un pistolet classique à canon fixe présentant la même longueur hors tout. Cette longueur augmentée ressort clairement d'une comparaison des figures 1 et 5, cette dernière montrant le canon 4 dans sa position avancée.

A titre d'exemple, pour une longueur hors tout du pistolet de 183 mm, un pistolet classique à canon fixe présente une longueur de canon d'environ 97 mm, alors que le pistolet selon l'invention présentera une longueur de canon d'environ 155 mm. Comme déjà mentionné, une longueur augmentée du canon donne une meilleure précision au tir.

La paroi arrière 30 de la cavité de réception 6 de la cartouche 7 est pourvue d'un orifice 31 centré sur la chambre de tir 5 du canon 4. Cet orifice 31 permet au chien 11 de venir percuter directement par cet orifice 31 une cartouche qui se trouve dans la chambre de tir 5 et qui alors prend appui contre cette paroi arrière 30.

Cet agencement qui est une conséquence logique du fait que la chambre de tir 5 se trouve au moment du tir en appui contre la paroi arrière 30 de la cavité de réception 6 de la cartouche 7, fait que le percuteur nécessaire aux pistolets classiques est supprimé. A cet égard, le pistolet selon l'invention fonctionne comme un revolver dans lequel le chien vient directement percuter la cartouche.

Afin d'optimiser la précision de percussion, l'extrémité de percussion du chien 11 présente une forme globalement conique complémentaire de la forme intérieure de l'orifice 31 dans la paroi arrière 30.

Selon l'invention, le canon 4 coulisse dans un évidement cylindrique 32 formé dans la carcasse 1. Dans son mouvement alternatif entre la position avancée et la position reculée, le canon 4 est guidé par un collet 33 prévu sur la périphérie du canon et par un embout 34 à trou central de guidage disposé à l'extrémité avant du pistolet.

Le ressort récupérateur 29 est un ressort hélicoïdal disposé dans un interstice annulaire 35 formé entre l'évidement cylindrique 32 et le canon. Ce ressort hélicoïdal prend appui d'un côté sur le collet 33 du canon 4 et de l'autre côté sur l'embout 34.

Afin de définir le recul du canon 4 vers sa position reculée, un ergot 36 est avantageusement prévu sur la face intérieure de l'évidement cylindrique 32 pour former une butée au collet 33 du canon 4 lorsqu'il revient dans sa position reculée.

Afin de verrouiller le canon 4 dans sa position de non utilisation montrée à la figure 1, une sécurité sous forme d'un dispositif de verrouillage 37 du canon est prévu à l'extrémité avant du pistolet. Ce dispositif comporte une plaque 38 fixée à l'extrémité avant du pistolet et comportant un trou central associé à un filet pour coopérer avec un écrou 39. Le dispositif de sécurité 37 peut en variante comporter un dispositif de verrouillage à baïonnette.

Pour son réarmement automatique, le pistolet selon l'invention comporte un levier pivotant 40 agissant sur la biellette 19 formant organe d'armement et de retenue du chien en position armée.

Le levier 40 est monté pivotant sur un axe de rotation 41. Le levier 40 présente une extrémité haute 40' actionnée par le canon 4 lors du déplacement de celui-ci vers sa position avancée, et une extrémité basse 40" présentant une forme arrondie formant came disposée en regard de l'extrémité avant de la biellette 19. Le levier 40 est à son extrémité haute 40' pourvue d'un ergot 42 qui lors de l'avancement du canon 4 est entraîné par un ergot 43 disposé à l'extrémité arrière du canon. Cela provoque le basculement du levier pivotant 40 (voir figure 5) de sorte que son extrémité basse 40" vient repousser en arrière la biellette 19 qui à son tour fait basculer le chien 11 dans sa position armée en même temps que la biellette est verrouillée dans cette position de la manière déjà décrite.

Le levier 40, ainsi que la biellette 19 et le bras d'actionnement 15 peuvent avantageusement être fabriqués avec une grande précision en étant découpés au laser à partir d'une tôle métallique.

Le pistolet est en outre pourvu d'un mécanisme d'extraction et d'éjection de la douille 7" suite au tir de la cartouche 7. Ce mécanisme comprend une lame d'éjection 44 disposée en regard de l'ouverture d'éjection 8' et dont l'une des extrémités est reliée au canon 4 et l'autre extrémité présente une boucle élastique 45 s'étendant radialement (voir figures 2a et 2b). Cette boucle 45 est comprimée par la cartouche 7 lors de la montée de celle-ci dans la cavité de réception 6 de la cartouche.

Afin de bien centrer la cartouche 7 lors de sa montée dans la cavité de réception 6, la paroi arrière 30 de celle-ci est pourvue d'un premier ergot 46 disposé de manière à former une butée supérieure, et un deuxième ergot 47 disposé de manière à former une butée latérale.

L'ergot est pourvu d'une saillie latérale apte à se poser derrière un bourrelet prévu sur le culot de la douille de manière à retenir celle-ci en place pour l'extraire de la chambre 5 lorsque le canon est déplacé vers sa position avancée.

Les ergots 46 et 47 ainsi que la boucle 45 de la lame d'éjection 44 sont reçus dans des découpes formées dans la face d'extrémité arrière du canon 4 de manière à permettre à celui-ci de revenir en arrière jusqu'à ce qu'il se trouve en appui contre la paroi arrière 30 de la cavité de réception 5.

La lame d'éjection 44 présente dans l'exemple illustré deux fentes 48 de guidage longitudinal recevant un pion 49 faisant saillie à partir de la paroi interne de la cavité de réception 6 de manière à limiter le déplacement axial de la lame d'éjection 44 dans une position d'extraction.

Le fonctionnement du pistolet selon l'invention sera maintenant décrit en référence aux figures 1, 5 à 7.

La figure 1 montre les éléments essentiels du pistolet selon l'invention dans une position de repos ou de non utilisation. Dans cette position, le canon 4 est entièrement reculé dans la carcasse 1 et couvre l'ouverture 8 vers la cavité de réception 6 des cartouches.

La figure 5 illustre le premier armement qui se fait manuellement après avoir mis un chargeur 9 en place dans son logement dans la crosse 2 du pistolet pour le faire communiquer avec la cavité de réception 6 des cartouches 7 par l'intermédiaire de l'ouverture 8. Le chargeur est ici schématiquement montré par une rangée de cartouches 7 disposées parallèlement à l'axe A-A du canon 4.

Après avoir déverrouillé le dispositif de verrouillage 37, on tire le canon 4 vers l'avant à l'encontre de l'action du ressort récupérateur 29 pour dégager l'ouverture 8 afin de permettre à une cartouche de monter dans la cavité de réception 6 tout en étant centré à l'aide des deux ergots 46, 47 et de la boucle 45 de la lame d'éjection 44. La saillie de l'ergot latéral 47 est alors placée derrière le bourrelet de la douille.

En même temps, l'ergot 43 à l'extrémité arrière du canon 4 entraînera l'ergot 42 du levier pivotant 40 qui basculera en repoussant la biellette 19 qui alors va faire basculer le chien 11 dans sa position armée et verrouillée par l'entrée du pion de guidage 22 dans la branche verticale de la fente en L 21 de la biellette 19.

Lorsque le canon 4 est relâché, le ressort récupérateur 29 se trouve en état comprimé et repoussera le canon jusqu'à venir chambrer la cartouche 7 qui se trouve en attente dans la cavité de réception 6, ce qui est illustré à la figure 6. Le pistolet est alors prêt pour le premier tir.

La figure 7 illustre schématiquement le moment directement après la percussion. Ici, une pression a été exercée sur la détente 10, ce qui a provoqué le basculement du bras d'actionnement 15 vers le haut en poussant avec sa came 24 contre l'ergot 25 de la biellette 19 qui alors est légèrement soulevée de sorte que le pion de guidage 22 se trouve dans la branche horizontale de la fente en L et le chien 11 est libéré en repoussant la biellette sous l'action du ressort 12. L'extrémité de percussion du chien vient alors pénétrer dans l'orifice 31 de la paroi arrière 30 de la cavité de réception pour percuter la cartouche 7 se trouvant dans la chambre de tir 5 du canon 4.

L'amorce de la cartouche est ainsi allumée et déclenche une combustion explosive dans la chambre. La balle 7' est expulsée tout en entraînant le canon par la friction entre la paroi interne de celui-ci et la balle. Par ailleurs, le canon est de préférence strié de manière classique afin d'imprimer une rotation à la balle sur elle-même pour la stabiliser en vol.

Lors du déplacement du canon vers sa position avancée, la lame d'éjection 44 est entraînée par le canon 4 sur une petite distance déterminée par la longueur de ses fentes de guidage 48 pour que sa boucle élastique 45 ne soit plus en face de l'ergot latéral 47 sur la paroi arrière 30 de la cavité de réception 6 afin de pouvoir éjecter la douille 7' de la cavité dès que l'ouverture d'éjection 8' soit dégagée. Dès que la douille 7' est éjectée, une nouvelle cartouche 7 monte dans la cavité de réception 6 pour être chambrée lorsque le canon 4 revient à sa position reculée par l'effet de l'action du ressort récupérateur 29.

Par la suite, le réarmement se fait de manière automatique lorsque le canon se déplace vers sa position avancée en faisant basculer le levier pivotant 40.

Les figures 8 à 13 et 15A à 15B montrent un mode de réalisation d'un chargeur 9 adapté au pistolet selon l'invention. Le chargeur comporte une plaque d'élévation 51 des cartouches qui est constamment sollicitée vers le haut par un ressort de pression 52. Dans sa partie supérieure, le chargeur 9 est rétréci pour ne laisser passer qu'une cartouche 7 à la fois dans la cavité de réception 6. L'ouverture vers le haut est couverte par un organe rotatif 53 présentant la forme d'un étrier escamotable.

L'étrier escamotable 53 est montré à la figure 15A dans sa position de fermeture et dans la figure 15B dans sa position d'ouverture. Les deux branches parallèles de l'étrier sont montées pivotantes de part et d'autre de l'ouverture à l'extrémité haute du chargeur 9.

L'une des branches de l'étrier 53 est pourvue d'une patte 53' s'étendant vers le bas pour pénétrer dans une fente de guidage 9 prévue sur la partie haute du chargeur 9. Cette patte 9 est apte à coopérer avec un organe élastique sous forme d'un ressort en épingle 54 disposé dans l'évidement 2' de la crosse 2 recevant le chargeur 9.

L'une des extrémités du ressort en épingle 54 vient lors de la mise en place du chargeur dans la crosse 2 appuyer contre la patte 53' de l'étrier 53 de manière à faire basculer l'étrier 53 de sa position fermée montrée à la figure 15A vers sa position ouverte montrée à la figure 15B. Le chargeur 9 reste ainsi ouvert lorsqu'il se trouve mis en place dans la crosse 2.

Il doit être noté que les cartouches sont stockées dans le chargeur de sorte que leur axe longitudinal soit parallèle à l'axe A-A du canon lorsque le chargeur est inséré dans la crosse 2 du pistolet.

Le chargement des cartouches dans le chargeur est sensiblement facilité du fait que les cartouches peuvent être introduites dans le chargeur en appuyant par dessus sur chaque cartouche et non pas comme sur les chargeurs classiques en la poussant de derrière. Pour chaque introduction d'une nouvelle cartouche 7 dans le chargeur 9, il convient de fermer l'étrier 53 manuellement pour retenir les cartouches à l'intérieur du chargeur.

La plaquette d'élévation 51 présente à l'avant sur sa face supérieure un évidement 55 susceptible d'être disposé en face d'une fente (non représentée) sur la paroi avant du chargeur lorsque la plaquette 51 est montée à sa position la plus élevée après le tir de la dernière cartouche du chargeur. Un organe de butée sous forme d'une tige 56 montée coulissante dans la carcasse 1 est disposée devant le chargeur et comporte à son extrémité haute un crochet 57 faisant saillie dans la fente du chargeur. La tige 56 est à son extrémité inférieure pourvue d'un trou oblong 58 recevant un pion 59 qui délimite le déplacement de la tige.

Lorsque la dernière cartouche du chargeur 9 a été tirée, le crochet 57 entre dans l'évidement de la plaque d'élévation et tire la tige 56 vers le haut de sorte que la face arrière du crochet forme une butée au canon 4 lorsque celui-ci revient depuis sa position avancée suite au tir de la dernière cartouche. Le pistolet se trouve alors dans l'état montré à la figure 12 avec le chien 11 armé, le canon en butée contre la tige 56 et l'ouverture d'éjection 8' reste ouverte vers la cavité de réception 6. Le tireur peut alors appuyer sur un bouton 60 (voir figure 14) pour libérer le chargeur afin de pouvoir le retirer et le charger de nouveau de cartouches ou pour le remplacer par un autre qui en contient.

Le bouton 60 est par ailleurs lors de son actionnement apte à venir appuyer sur la patte 53' de l'étrier 53 afin de le faire basculer vers sa position de fermeture.

Après qu'une nouvelle cartouche est montée dans la cavité de réception 6, le tireur tire la tige 56 vers le bas en agissant sur une manette 61 de manière à escamoter l'extrémité haute de la tige pour libérer le canon 4 qui alors est repoussé en arrière par le ressort de récupération 29.

Si l'on souhaite enlever une cartouche 7 qui se trouve dans la chambre de tir 5, il convient de tirer le canon vers sa position avancée et repousser la manette 61 vers le haut pour empêcher à l'aide de la tige de butée 56 le canon de revenir entièrement dans sa position reculée afin de rendre la cartouche accessible par l'ouverture d'éjection 8'.

Le pistolet est avantageusement pourvu d'un mécanisme de sécurité classique qui verrouille le chien 11 en agissant sur la biellette 19 de l'extérieur pour la bloquer à l'aide d'un petit levier de verrouillage 62 sur le côté du pistolet. Ce levier peut être tourné dans un sens ou dans l'autre pour verrouiller et déverrouiller le chien.

Le pistolet selon l'invention présente les avantages suivants:
- mécanisme d'armement et de retenue du chien simplifié et à fiabilité améliorée ;
- mécanisme de percussion simplifié;
- nombre de pièces réduit grâce à la suppression de la culasse mobile et du percuteur;
- pas de rampe pour le chargement des cartouches dans la chambre de tir, les cartouches restant toujours parallèles à l'axe du canon;
- précision de tir améliorée;
- puissance améliorée et portée de la balle augmentée;
- coup de recul réduit;
- aucune pièce extérieure à l'exception du chien n'est en mouvement au moment du tir;
- pistolet allégé;
- entretien facilité;
- coût de fabrication réduit.

Bien entendu, l'invention n'est pas limitée à l'exemple illustré sur les figures et l'homme du métier pourra envisager des variantes sans pour autant sortir du cadre de l'invention.

## Revendications

1. Pistolet semi-automatique comportant une carcasse (1) dans laquelle est déposé un canon (4) dont la chambre de tir (5) est associée à une cavité de réception (6) d'une cartouche (7), ladite cavité de réception (6) étant pourvue d'une ouverture (8) dirigée vers le bas pour communiquer avec un chargeur (9), et d'une ouverture latérale d'éjection (8') associée à un mécanisme pour l'extraction et l'éjection de la douille (7") après le tir, le pistolet comprenant en outre un mécanisme de mise à feu comprenant un chien (11) monté basculant à l'arrière du pistolet et apte à initier la mise à feu d'une cartouche (7) dans la chambre de tir (5), et une détente (10) solidaire d'un bras d'actionnement (15) agissant sur des moyens d'armement et de retenue (19) du chien (11) en position armée, dans lequel le canon (4) est monté axialement coulissant entre une position avancée vers laquelle il est entraîné par la friction de la balle (7') au moment du tir d'une cartouche (7), et une position reculée vers laquelle il est repoussé par un ressort récupérateur (29) jusqu'à venir chambrer une nouvelle cartouche,
lesdits moyens d'armement et de retenue du chien (11) comportant une biellette (19) qui à son extrémité arrière est reliée au chien (11) par une articulation (20), **caractérisé par le fait que** la biellette est actionnée par l'intermédiaire d'un levier (40) monté pivotant (41) dans la carcasse (1), ledit levier présentant une extrémité haute (40') actionnée par le canon lors du déplacement de celui-ci vers sa position avancée pour faire pivoter ledit levier (40), et une extrémité basse formant came (40") agissant, lors du pivotement dudit levier, sur ladite biellette (19) en la poussant en arrière de manière à réarmer le chien (11).

2. Pistolet semi-automatique selon la revendication 1, **caractérisé par le fait que** le canon (4) agit sur ladite extrémité haute (40') dudit levier pivotant (40) par une saillie (43) prévue à son extrémité arrière qui vient frapper contre ledit levier pivotant (40) de manière à le faire basculer vers l'avant.

3. Pistolet semi-automatique selon la revendication 1 ou 2, **caractérisé par le fait que** ladite biellette (19) est pourvue d'une fente de guidage en L (21) dont la grande branche (21') s'étend horizontalement et la petite branche (21") verticalement vers le haut, un pion de guidage (22) porté par la carcasse s'étendant dans ladite fente de guidage en L (21) de manière à permettre à la biellette (19) d'effectuer un mouvement de translation en arrière afin d'armer le chien (11) tout en étant soumise à l'effet de l'action d'un ressort (23) qui la sollicite vers le bas de sorte que ledit pion soit logé dans ladite petite branche (21 ") pour retenir ladite biellette dans une position d'armement du chien.

4. Pistolet semi-automatique selon la revendication 3, **caractérisé par le fait que** ladite biellette (19) peut être libérée à partir de ladite position d'armement par un bec formant came (24) prévu à l'extrémité arrière du bras d'actionnement (15) et qui est apte à venir par en-dessous en appui sur la biellette (19) de manière à la pousser vers le haut.

5. Pistolet semi-automatique selon l'une quelconque des revendications précédentes, **caractérisé par le fait que** ledit bras d'actionnement (15) porte un organe élastique (27) faisant saillie vers le haut et venant lors du basculement de celui-ci en butée contre un ergot (28) prévu sur ladite biellette (19) de manière à former ensemble un arrêt souple.

6. Pistolet semi-automatique selon la revendication 5, **caractérisé par le fait que** ledit organe élastique (27) est un ressort à fil.

7. Pistolet semi-automatique selon l'une quelconque des revendications précédentes, **caractérisé par le fait qu'**une paroi arrière (30) de la cavité de réception (6) d'une cartouche (7) est pourvue d'un orifice (31) centré sur la chambre de tir (5) et permettant au chien (11) de venir percuter une cartouche (7) dans la chambre de tir (5) directement par ledit orifice (31).

8. Pistolet semi-automatique selon la revendication 7, **caractérisé par le fait que** l'extrémité de percussion du chien (11) présente une forme globalement conique complémentaire de la forme intérieure dudit orifice (31).

9. Pistolet semi-automatique selon l'une quelconque des revendications précédentes, **caractérisé par le fait que** le canon (4) coulisse dans un évidement cylindrique (32) formé dans la carcasse (1) en étant guidé par un collet (33) prévu sur la périphérie du canon (4) et par un embout (34) à trou central de guidage disposé à l'extrémité avant du pistolet.

10. Pistolet semi-automatique selon la revendication 9, **caractérisé par le fait que** le ressort récupérateur (29) est un ressort hélicoïdal disposé dans un interstice annulaire (35) formé entre ledit évidement cylindrique (32) et le canon (4) en prenant appui d'un côté sur ledit collet (33) du canon et d'autre côté sur ledit embout (34).

11. Pistolet semi-automatique selon l'une quelconque des revendications précédentes, **caractérisé par le fait que** le mécanisme pour l'extraction et l'éjection de la douille (7") après le tir comprend une lame d'éjection (44) disposée en regard de l'ouverture d'éjection (8') et dont l'une des extrémités est relié au canon (4) et l'autre extrémité présente une boucle élastique (45) s'étendant radialement et apte à être comprimée par la cartouche (7) lors de la montée de celle-ci dans la cavité de réception (6) de la cartouche.

12. Pistolet semi-automatique selon la revendication 11, **caractérisé par le fait que** la lame d'éjection (44) présente au moins une fente de guidage longitudinal (48) recevant un pion de guidage (49) de manière à limiter son déplacement axial vers une position d'extraction.

13. Pistolet semi-automatique selon l'une quelconque des revendications précédentes, **caractérisé par le fait que** pour centrer la cartouche (7) lors de sa montée dans la cavité de réception (6), la paroi arrière (30) de celle-ci est pourvue d'un premier ergot (46) disposé de manière à former une butée supérieure, et d'un deuxième ergot (47) disposé de manière à former une butée latérale.

14. Pistolet semi-automatique selon la revendication 13, **caractérisé par le fait que** ledit deuxième ergot (47) est pourvu d'une saillie apte à venir se placer derrière un bourrelet de la cartouche de manière à former un organe d'extraction de la douille après le tir.

15. Pistolet semi-automatique selon l'une quelconque des revendications précédentes, **caractérisé par le fait que** le chargeur (9) est à son extrémité haute fermé par un organe de fermeture rotatif (53) présentant la forme d'un étrier dont deux branches parallèles sont montrées pivotant sur l'extrémité haute du chargeur.

16. Pistolet semi-automatique selon la revendication 15, **caractérisé par le fait que** l'une des branches de l'étrier (53) porte une patte (53') dirigée vers le bas pour pénétrer dans une fente de guidage (9') prévue à l'extrémité haute du chargeur, et est apte à coopérer avec un organe élastique prévue dans l'évidement (2') de réception du chargeur (9) afin de faire pivoter l'organe de fermeture rotatif (53) vers sa position ouverte.

17. Pistolet semi-automatique selon l'une quelconque des revendications précédentes, **caractérisé par le fait qu'**un organe de butée sous forme d'une tige (56) est monté coulissant vers le haut et vers le bas pour faire saillie dans la cavité de réception (6) lorsqu'il est dans une position haute, de manière à empêcher le canon (4) de revenir jusqu'à sa position reculée pour que l'ouverture d'éjection (8') reste ouverte vers la cavité de réception 6.

18. Pistolet semi-automatique selon la revendication 17, **caractérisé par le fait que** la tige formant butée (56) est disposée devant le chargeur (9) et comporte à son extrémité haute un crochet (57) faisant saillie dans une fente du chargeur (9) pour coopérer avec une plaque d'élévation (51) des cartouches (7) afin de déplacer la tige (56) vers le haut suite au tir de la dernière cartouche dans le chargeur.

## Patentansprüche

1. Halbautomatische Pistole, aufweisend ein Gehäuse (1), in dem ein Lauf (4) angeordnet ist, dessen Schussschlitten (5) mit einem Aufnahmehohlraum (6) für eine Patrone (7) verbunden ist, wobei der Aufnahmehohlraum (6) mit einer Öffnung (8), die nach unten gerichtet ist, um mit einem Magazin (9) in Verbindung zu stehen, und mit einer seitlichen Auswurföffnung (8') gebildet ist, die mit einem Mechanismus zur Entnahme und zum Auswerfen der Hülse (7") nach dem Schuss verbunden ist, wobei die Pistole ferner einen Zündungsmechanismus aufweist, umfassend einen Hahn (11) der schwenkbar nach hinten zur Pistole montiert und geeignet ist, die Zündung einer Patrone (7) in dem Schussschlitten (5) einzuleiten, und einen Abzug (10), der mit einem Betätigungsarm (15) verbunden ist, der auf Spann- und Haltemittel (19) des Hahns (11) in der gespannten Position einwirkt, wobei der Lauf (4) axial gleitend zwischen einer vorgeschobenen Position, in der er durch die Reibung der Kugel (7') zum Zeitpunkt des Abschießens einer Patrone (7) mitgenommen wird, und einer zurückgezogenen Position, in die er durch eine Rückholfeder (29) zurückgeschoben wird, bis er eine neue Patrone aufnimmt, wobei die Spann- und Haltemittel des Hahns (11) eine Schubstange (19) umfassen, die an ihrem hinteren Ende mit dem Hahn (11) durch ein Gelenk (20) verbunden ist, **dadurch gekennzeichnet, dass** die Schubstange mit Hilfe eines Hebels (40) betätigt wird, der schwenkbar (41) in dem Gehäuse (1) montiert ist, wobei der Hebel ein oberes Ende (40'), das von dem Lauf beim Verschieben desselben in seine vorgeschobene Position, um den Hebel (40) zu schwenken, betätigt wird, und ein unteres Ende aufweist, das eine Nocke (40") bildet, die beim Schwenken des Hebels auf den Schwungarm (19) einwirkt, wobei sie ihn nach hinten schiebt, um den Hahn (11) wieder zu spannen.

2. Halbautomatische Pistole nach Anspruch 1, **dadurch gekennzeichnet, dass** der Lauf (4) auf das obere Ende (40') des schwenkbaren Hebels (40) mit einem Vorsprung (43) einwirkt, der an seinem hinteren Ende vorgesehen ist und an den schwenkbaren Hebel (40) schlägt, um ihn nach vorne zu schwenken.

3. Halbautomatische Pistole nach Anspruch 1 oder 2, **dadurch gekennzeichnet, dass** der Schwungarm (19) mit einem L-förmigen Führungsschlitz (21) gebildet ist, dessen großer Schenkel (21') sich horizontal erstreckt, und dessen kleiner Schenkel (21") sich vertikal nach oben erstreckt, wobei sich ein Führungsstift (22), der von dem Gehäuse getragen wird, in dem L-förmigen Führungsschlitz (21) erstreckt, um es dem Schwungarm (19) zu ermöglichen, eine Translationsbewegung nach hinten auszuführen, um den Hahn (11) zu spannen, wobei er der Wirkung einer Feder (23) unterzogen wird, die ihn nach unten zieht, so dass der Stift in dem kleinen Schenkel (21") angeordnet ist, um den Schwungarm in einer Spannposition des Hahns zu halten.

4. Halbautomatische Pistole nach Anspruch 3, **dadurch gekennzeichnet, dass** der Schwungarm (19) aus der Spannposition durch eine eine Nocke (24) bildende Nase freigegeben werden kann, die am hinteren Ende des Betätigungsarms (15) gebildet und geeignet ist, von unten am Schwungarm (19) zur Anlage zu gelangen, um ihn nach oben zu schieben.

5. Halbautomatische Pistole nach einem der vorhergehenden Ansprüche, **dadurch gekennzeichnet, dass** der Betätigungsarm (15) ein elastisches Element (27) umfasst, das nach oben vorspringt und beim Schwenken desselben an einem Haken (28) zum Anschlag gelangt, der auf dem Schwungarm (19) gebildet ist, um gemeinsam einen flexiblen Halt zu bilden.

6. Halbautomatische Pistole nach Anspruch 5, **dadurch gekennzeichnet, dass** das elastische Element (27) eine Drahtfeder ist.

7. Halbautomatische Pistole nach einem der vorhergehenden Ansprüche, **dadurch gekennzeichnet, dass** eine hintere Wand (30) des Aufnahmehohlraums (6) einer Patrone (7) mit einer Öffnung (31) gebildet ist, die auf dem Schussschlitten (5) zentriert ist und es dem Hahn (11) ermöglicht, auf eine Patrone (7) in dem Schussschlitten (5) direkt durch die Öffnung (31) zu schlagen.

8. Halbautomatische Pistole nach Anspruch 7, **dadurch gekennzeichnet, dass** das Schlagende des Hahns (11) eine global konische Form komplementär zur inneren Form der Öffnung (31) aufweist.

9. Halbautomatische Pistole nach einem der vorhergehenden Ansprüche, **dadurch gekennzeichnet, dass** der Lauf (4) in einer zylindrischen Ausnehmung (32) gleitet, die in dem Gehäuse (1) ausgebildet ist, wobei er durch eine Manschette (33), die an der Peripherie des Laufs (4) gebildet ist, und durch einen Ansatz (34) mit einem zentralen Führungsloch, der am stromabwärtigen Ende der Pistole angeordnet ist, geführt wird.

10. Halbautomatische Pistole nach Anspruch 9, **dadurch gekennzeichnet, dass** die Rückholfeder (29) eine Spiralfeder ist, die in einem ringförmigen Zwischenraum (35) angeordnet ist, der zwischen der zylindrischen Ausnehmung (32) und dem Lauf (4) ausgebildet ist, wobei sie auf einer Seite auf der Manschette (33) des Laufs und auf der anderen Seite auf dem Ansatz (34) aufliegt.

11. Halbautomatische Pistole nach einem der vorhergehenden Ansprüche, **dadurch gekennzeichnet, dass** der Mechanismus für die Entnahme und das Auswerfen der Hülse (7") nach dem Schuss ein Auswurfblättchen (44) umfasst, das gegenüber der Auswurföffnung (8') angeordnet ist, und von dem eines der Enden mit dem Lauf (4) verbunden ist, und das andere Ende eine elastische Schleife (45) aufweist, die sich radial erstreckt und geeignet ist, durch die Patrone (7) beim Aufsteigen derselben in den Aufnahmehohlraum (6) der Patrone zusammengedrückt zu werden.

12. Halbautomatische Pistole nach Anspruch 11, **dadurch gekennzeichnet, dass** das Auswurfblättchen (44) mindestens einen länglichen Führungsschlitz (48) aufweist, der einen Führungsstift (49) aufnimmt, um seine Axialverschiebung in eine Entnahmeposition zu begrenzen.

13. Halbautomatische Pistole nach einem der vorhergehenden Ansprüche, **dadurch gekennzeichnet, dass**, um die Patrone (7) bei ihrem Aufsteigen in den Aufnahmehohlraum (6) zu zentrieren, die hintere Wand (30) derselben mit einem ersten Haken (46), der derart angeordnet ist, dass er einen oberen Anschlag bildet, und mit einem zweiten Haken (47) gebildet ist, der derart angeordnet ist, dass er einen seitlichen Anschlag bildet.

14. Halbautomatische Pistole nach Anspruch 13, **dadurch gekennzeichnet, dass** der zweite Haken (47) mit einem Vorsprung gebildet ist, der geeignet ist, sich hinter einem Wulst der Patrone anzuordnen, um ein Element zur Entnahme der Hülse nach dem Schuss zu bilden.

15. Halbautomatische Pistole nach einem der vorhergehenden Ansprüche, **dadurch gekennzeichnet, dass** das Magazin (9) an seinem oberen Ende durch ein drehbares Verschlusselement (53) verschlossen ist, das die Form eines Bügels aufweist, dessen zwei parallele Schenkel schwenkbar am oberen Ende des Magazins montiert sind.

16. Halbautomatische Pistole nach Anspruch 15, **dadurch gekennzeichnet, dass** einer der Schenkel des Bügels (53) eine Lasche (53') aufweist, die nach unten gerichtet ist, um in einen Führungsschlitz (9') einzudringen, der am oberen Ende des Magazins gebildet ist, und geeignet ist, mit einem elastische Element zusammenzuwirken, das in der Aufnahmeaussparung (2') des Magazins (9) vorgesehen ist, um das drehbare Verschlusselement (53) in seine offene Position zu schwenken.

17. Halbautomatische Pistole nach einem der vorhergehenden Ansprüche, **dadurch gekennzeichnet, dass** ein Anschlagelement in Form einer Stange (56) nach oben und nach unten gleitend montiert ist, um in den Aufnahmehohlraum (6) vorzuspringen, wenn es sich in einer oberen Position befindet, um den Lauf (4) daran zu hindern, in seine eingezogene Position zurückzukehren, damit die Auswurföffnung (8') zum Aufnahmehohlraum (6) hin offen bleibt.

18. Halbautomatische Pistole nach Anspruch 17, **dadurch gekennzeichnet, dass** die den Anschlag bildende Stange (56) vor dem Magazin (9) angeordnet ist und an ihrem oberen Ende einen Haken (57) aufweist, der in einen Schlitz des Magazins (9) vorspringt, um mit einer Hubplatte (51) der Patronen (7) zusammenzuwirken, um die Stange (56) nach dem Abschuss der letzten Patrone in dem Magazin nach oben zu verschieben.

## Claims

1. A semi-automatic pistol comprising a frame (1) wherein there is arranged a barrel (4) the firing chamber (5) of which is associated with a receiving cavity (6) for receiving a cartridge (7), said receiving cavity (6) being provided with a downwards opening (8) to communicate with a magazine (9), and with a side ejection port (8') associated with a mechanism for extracting and ejecting the case (7") after shooting, the pistol further comprising a firing mechanism comprising a striker (11) rockingly mounted in the rear portion of the pistol and suitable to initiate firing a cartridge (7) inside the firing chamber (5), and a trigger (10) integral with an actuating arm (15) which acts on means (19) for arming and retaining the striker (11) in the armed position, wherein the barrel (4) is mounted in an axially slidable manner between a forward position to which it is driven by the friction of the bullet (7') when firing a cartridge (7), and a recoiled position to which it is pushed by a recoil spring (29) until reloading a new cartridge, said means for arming and retaining the striker (11) comprising a link (19) which at its back end is connected to the striker (11) by means of an articulation (20), **characterized in that** the link is operated by means of a lever (40) pivotably mounted (41) inside the frame (1), said lever having a top end (40') operated by the barrel during the movement of said barrel to its forward position in order to pivot said lever (40), and a bottom end forming a cam (40") that acts on said link (19) during the pivoting of said lever, pushing it back so as to rearm the striker (11).

2. The semi-automatic pistol according to claim 1, **characterized in that** the barrel (4) acts on said top end (40') of said pivoting lever (40) by means of a projection (43) provided at its back end hitting against said pivoting lever (40) such that it is rocked forward.

3. The semi-automatic pistol according to claim 1 or 2, **characterized in that** said link (19) is provided with an L-shaped guiding slot (21) the large side (21') of which extends horizontally and the small side (21") of which extends vertically upwards, a guiding pin (22) incorporated in the frame extending inside said L-shaped guiding slot (21) such that it allows the link (19) to carry out a translatory motion towards the back for the purpose of arming the striker (11) while at the same time it is subjected to the effect of the action of a spring (23) that downwardly bias it such that said pin is housed inside said small side (21") so as to retain said link in an armed position of the striker.

4. The semi-automatic pistol according to claim 3, **characterized in that** said link (19) can be released from said armed position by means of a nose forming a cam (24) provided at the back end of the actuating arm (15) and which is suitable for abutting on the underside against the link (19) to push it upwards.

5. The semi-automatic pistol according to any one of the preceding claims, **characterized in that** said actuating arm (15) incorporates an elastic member (27) projecting upwards and during the rocking thereof abuts against a lug (28) provided on said link (19) such that together they form a flexible stop.

6. The semi-automatic pistol according to claim 5, **characterized in that** said elastic member (27) is a wire spring.

7. The semi-automatic pistol according to any one of the preceding claims, **characterized in that** a rear wall (30) of the receiving cavity (6) for receiving a cartridge (7) is provided with a hole (31) centered on the firing chamber (5) and which allows the striker (11) to strike a cartridge (7) inside the firing chamber (5) directly through said hole (31).

8. The semi-automatic pistol according to claim 7, **characterized in that** the striking end of the striker (11) has an overall conical shape complementary to the inner shape of said hole (31).

9. The semi-automatic pistol according to any one of the preceding claims, **characterized in that** the barrel (4) slides inside a cylindrical gap (32) formed inside the frame (1) being guided by a collar (33) provided in the periphery of the barrel (4) and by an end part (34) with a central guiding bore arranged in the front end of the pistol.

10. The semi-automatic pistol according to claim 9, **characterized in that** the recoil spring (29) is a helicoidal spring arranged inside an annular gap (35) formed between said cylindrical gap (32) and the barrel (4), being supported on said collar (33) of the barrel on one side and on said end part (34) on the other side.

11. The semi-automatic pistol according to any one of the preceding claims, **characterized in that** the mechanism for extracting and ejecting the case (7") after shooting comprises an ejector plate (44) arranged opposite the ejection port (8') and one of the ends of which is connected to the barrel (4) and the other end of which has an elastic loop (45) that extends radially and is suitable for being compressed by the cartridge (7) as the cartridge moves up into the receiving cavity (6) for receiving the cartridge.

12. The semi-automatic pistol according to claim 11, **characterized in that** the ejector plate (44) has at least one longitudinal guiding slot (48) that receives a guiding pin (49) so as to limit its axial movement to an extraction position.

13. The semi-automatic pistol according to any one of the preceding claims, **characterized in that** in order to center the cartridge (7) as it moves up into the receiving cavity (6), the rear wall (30) thereof provided with a first lug (46) arranged so as to form an upper abutment, and with a second lug (47) arranged so as to form a side abutment.

14. The semi-automatic pistol according to claim 13, **characterized in that** said second lug (47) is provided with a projection suitable for being placed behind a ridge of the cartridge so as to form a member for extracting the case after shooting.

15. The semi-automatic pistol according to any one of the preceding claims, **characterized in that** the magazine (9) is closed at its top end by a rotary closure member (53) having the shape of a stirrup two parallel sides of which are shown to be pivoting on the top end of the magazine.

16. The semi-automatic pistol according to claim 15, **characterized in that** one of the sides of the stirrup (53) incorporates a leg (53') directed downwards to penetrate a guiding slot (9') provided at the top end of the magazine, and it is suitable for cooperating with an elastic member provided inside the gap (2') for receiving the magazine (9) for the purpose of pivoting the rotary closure member (53) to its open position.

17. The semi-automatic pistol according to any one of the preceding claims, **characterized in that** an abutment member in the form of a shaft (56) is mounted such that it slides upwards and downwards to project into the receiving cavity (6) when it is in an upper position, such that it prevents the barrel (4) from returning to its recoiled position so that the ejection port (8') is kept open towards the receiving cavity (6).

18. The semi-automatic pistol according to claim 17, **characterized in that** the shaft forming an abutment (56) is arranged in front of the magazine (9) and comprises at its top end a hook (57) projecting into a slot of the magazine (9) to cooperate with a raising plate (51) for raising the cartridges (7) in order to move the shaft (56) upwards after shooting the last cartridge inside the magazine.
